# EUROPÄISCHE PATENTSCHRIFT

(11) **EP 3 675 992 B1**
(45) Veröffentlichungstag und Bekanntmachung des Hinweises auf die Patenterteilung: **12.05.2021**
(21) Anmeldenummer: 17798163.6
(22) Anmeldetag: 02.11.2017
(51) Int. Cl.: B01F 7/00, B01F 15/00, B28C 5/12

(54) **BAUSTOFFMISCHER**
CONSTRUCTION MATERIAL MIXER
MÉLANGEUR DE MATÉRIAUX DE CONSTRUCTION

(43) Veröffentlichungstag der Anmeldung: 08.07.2020
(73) Patentinhaber: Ammann Schweiz AG, 4900 Langenthal (CH)
(72) Erfinder: DETLOFF, Ingolf, 73098 Rechberghausen (DE)
(74) Vertreter: Münch, Martin Walter
(86) Internationale Anmeldenummer: PCT/EP2017/078089
(87) Internationale Veröffentlichungsnummer: WO 2019/086116

(56) Entgegenhaltungen:
- EP-A2- 0 976 442
- CH-A- 408 743
- US-A- 1 555 964
- US-A- 3 738 774
- US-A- 4 877 327

## Beschreibung

Die Erfindung betrifft einen Baustoffmischer, insbesondere Asphalt- oder Betonmischer, nach dem Oberbegriff des Anspruchs 1, einen Mischarm nach dem Oberbegriff des Anspruchs 11, sowie ein entsprechendes Verfahren zur Durchführung des Ersatzes von Schaufeln bei Betonmischern.

Baustoffmischer bestehen in der Regel aus einem Behälter mit mindestens einer angetriebenen Welle, an der senkrecht zur Welle Schaufeln tragende Mischarme in Abständen zueinander befestigt sind. Dabei sind die Schaufeln mit Abstand von der Innenwand des Behälters angeordnet. Die Mischarme weisen ein mit der Welle verbundenes Innenteil sowie ein die Schaufeln tragendes Außenteil auf. Diese beiden Teile sind mittels einer einstellbaren, Schrauben aufweisenden Verbindungsvorrichtung miteinander verbindbar. Die eigentliche betriebsgemäße Verbindung zwischen den Außenteilen und den Innenteilen wird mittels einer Vielzahl von Schraubverbindungen hergestellt, und zwar vor Ort, wenn die verschlissenen Schaufeln ausgewechselt werden müssen.

Bei bekannten Baustoffmischern, wie sie z. B. in den nachstehenden Druckschriften beschrieben sind (WO2006/007778A1, EP0111148A2, EP2007275700, US3738774, US5061082, DE9410951U1, US3773436, US3773436A, CH408743A), ist der Austausch der verschlissenen Schaufeln mit einem erheblichen Zeitaufwand verbunden, da alle Schraubverbindungen der Mischarme - ein Baustoffmischer weist in der Regel eine Vielzahl von Mischarmen auf - zumindest einmal betätigt werden müssen. Sind die Teile zudem verschlissen, verklebt durch anhaftendes Mischgut oder miteinander verschweißt, müssen zusätzliche Maßnahmen (beispielsweise Schneidbrenner oder Trennschleifer) getroffen werden, um den Baustoffmischer mit neuen Schaufeln zu bestücken.

Die Druckschrift US4877327 offenbart einen Baustoffmischer entsprechend dem Oberbegriff des Anspruchs 1 und einen Mischarm entsprechend dem Oberbegriff des Anspruchs 11.

Ausgehend von dem obigen Stand der Technik liegt der Erfindung die Aufgabe zu Grunde, hier Abhilfe zu schaffen und den gattungsgemäßen Mischer ohne unangemessenen konstruktiven Aufwand so weiterzubilden, dass der Austausch der Schaufeln mit minimalem Zeitaufwand erfolgen kann.

Die gestellte Aufgabe wird durch die Merkmale des Anspruchs 1 bzw. des Anspruchs 11 gelöst.

Man erkennt, dass die Erfindung jedenfalls dann verwirklicht ist, wenn die betriebsgemäße Verbindung zwischen dem Innenteil sowie dem Außenteil eines Mischarms bei Baustoffmischern durch Einrast- und/oder Schnappverbindung hergestellt wird. Dadurch ist es möglich, neue Schaufeln ohne Einsatz von Werkzeugen zu montieren.

Weitere zweckmäßige und vorteilhafte Maßnahmen der Erfindung gehen aus den Unteransprüchen hervor.

Gemäß einer weiteren Ausbildung der Erfindung besteht die Rastverbindungsvorrichtung einerseits aus zwei mit Rastöffnungen versehenen Zapfen, die gleichlaufend mit dem Mischarm am Stirnende des Innenteils im Abstand des Durchmessers einer die Schaufel tragenden Bolzen angeordnet sind. Andererseits umfasst die Rastverbindungsvorrichtung zwei die Zapfen einfassende zentral gelochte Formteile, von denen die eine mit zwei in Rastöffnungen der Zapfen einpassbaren Federlaschen versehen ist, sowie einen die Schaufel tragenden Bolzen, der eine betriebsgemäße Verbindung zwischen den Formteilen ermöglicht. Durch diese Verbindung werden die Einzelteile über die Bolzen mit der Schaufel verbunden, um sodann eine betriebsgemäße Verbindung des Außenteils mit dem Innenteil, der die Zapfen aufweist, herzustellen. Der Zusammenbau des Außenteils wird fabrikmäßig hergestellt, während die Bestückung des Baustoffmischers mit neuen Schaufeln vor Ort erfolgt.

Gemäß einer weiteren Ausbildung der Erfindung ist das nicht mit den Federlaschen versehene Einzelteil als die Rastnasen aufnehmender Käfig ausgebildet. Damit kann einem Verkanten der Schaufel entgegengewirkt werden.

Mit der Ausbildung des Baustoffmischers gemäß der Erfindung lassen sich auch auf einfache Weise die Abstände der Schaufeln zur Behälterinnenwand einstellen, indem an der Stoßstelle zwischen dem Außenteil und dem Innenteil Distanzkörper unterschiedlicher Dicke angeordnet werden.

Die Erfindung betrifft auch ein Verfahren entsprechend Anspruch 12 zur Durchführung des Ersatzes von Schaufeln eines Baustoffmischers. Dazu wird der Schutzdeckel von der Hülse entfernt, die Verbindung gelöst und die zu ersetzende Schaufel entfernt. Danach wird die vorgefertigte Rastverbindungsvorrichtung mit der neuen Schaufel auf die Zapfen aufgesteckt. Dadurch lassen sich die Rastverbindungsvorrichtung besonders schnell lösen und die alte Schaufel entfernen.

Die Erfindung wird nun anhand von Ausführungsbeispielen näher erläutert. Es zeigen:
- Fig. 1: einen Schnitt durch einen Baustoffmischer mit einem ausgeführten Mischarm und weiteren angedeuteten Mischarmen,
- Fig. 2: eine perspektivische Ansicht eines Mischarms (Innenteil) und eine seitliche Explosionsdarstellung eines Außenteils (Schaufel und Rastvorrichtung),
- Fig. 3: eine perspektivische Ansicht der Fig. 2 von seitlich vorn und
- Fig. 4: eine perspektivische Ansicht der Fig. 2 von seitlich hinten.

Die Figuren zeigen einen Baustoffmischer mit einem zylindrischen Behälter 1 mit einer angetriebenen zentralen Welle 5, an der senkrecht zur Welle Schaufeln 12 tragende Mischarme 6 in Abständen befestigt sind. Allgemein können die Achsen der Mischarme mit der Achse der Welle 5 einen anderen Winkel einschließen. Die Schaufeln 12 weisen einen Abstand von der Innenwand des Behälters 1 auf. Die Mischarme 6 sind in ein mit der Welle 5 verbundenes Innenteil 11 und ein die Schaufel 12 tragendes Außenteil 13 aufgeteilt. Beide Teile sind mittels einer einstellbaren Verbindungsvorrichtung 14 miteinander verbindbar. Die Verbindungsvorrichtung ist allgemein so ausgebildet, dass die eigentliche betriebsgemäße Verbindung zwischen den beiden Teilen, also dem Innenteil und dem Außenteil, durch Stecken, Einrasten und/oder Verdrehen hergestellt wird. Der Vorteil dieser Verbindungen besteht darin, dass sie werkzeugfrei hergestellt werden können, was bei Austausch einer Vielzahl von Schaufeln von besonderer Bedeutung ist.

In Fig. 1 ist ein Baustoffmischer gezeigt. Er besteht aus einem zylinderförmigen Behälter 1, der mit einem Deckel 2 abgeschlossen ist. Zentral im Behälter 1 ist mittels Lager 3, 4 eine Welle 5 gelagert, an der Mischarme befestigt sind. Nur ein Mischarm 6 ist ausführlich dargestellt, andere 7 - 10 sind nur angedeutet. Die Welle 5 trägt in der Regel eine Vielzahl von Mischarmen mit Schaufeln, die von der Welle 5 vorzugsweise rechtwinklig abstehen. Die Welle 5 wird durch einen Antrieb 15, beispielsweise einen Elektromotor, in Drehung versetzt.

Der Mischarm 6 umfasst ein mit der Welle 5 verbundenes Innenteil 11 sowie ein eine Schaufel 12 tragendes Außenteil 13, wobei beide Teile mittels einer einstellbaren Verbindungsvorrichtung 14 miteinander lösbar verbindbar sind. Der Mischarm 6 ist in den Figuren 2 - 4 näher dargestellt.

Das Innenteil 11 besteht nach Fig. 2 aus einem mit der Welle beispielsweise mittels einer Schraubverbindung verbundenen Mischarmfuß 16 und einem aus diesem herausragenden Formteil, aus dessen fußfreier Stirnfläche 17 zwei Zapfen 18, 19 (Figuren 3 und 4) gleichlaufend mit dem Formteil herausragen. Diese Zapfen weisen Rastausnehmungen oder Rastöffnungen 20, 21 auf und bilden damit Teil einer Rastvorrichtung 22 (Fig. 4). Ein zweites Teil der Rastvorrichtung 22 wird durch zwei zentral gelochte Formteile 23, 24 gebildet. Das Formteil 23 ist mit zwei seitlich der Lochung 23a angeordneten Federlaschen 25, 26 versehen, die in die Rastvertiefungen 20, 21 einbringbar sind. Das Formteil 24 ist zu einem Käfig ergänzt, der dazu dient, die beiden Zapfen 18 und 19 aufzunehmen und vor Arbeitsmaterial zu schützen. Durch die Lochungen 23a und 24a der Formteile 23, 24 ist ein Bolzen 27 geführt, an dessen einem Ende eine Schaufel 12 über einem Vierkantstück 28 befestigt ist und der am anderen Ende mit einem Gewindeabschnitt 29 versehen ist. Dieser Gewindeabschnitt 29 ist im Betriebszustand des Außenteils 13 (Fig. 1) mit einer Mutter 31 versehen, die ihrerseits durch eine Hülse 30 mit Schutzdeckel 32 abdeckbar ist. Die Hülse 30 kann zum Schutz der Schraubverbindung gegen Arbeitsmaterial mit dem endseitig angeordneten Schutzdeckel 32 geschlossen werden. Es handelt sich dabei im Wesentlichen um eine Dosen-Deckel-Verbindung, die einfach lösbar ist. Das Vierkantstück 28 dient in Verbindung mit Abkantungen der Formteil 23 dazu, Verdrehungen der Schaufel 12 zu vermeiden.

Die aus den Teilen 12, 28, 27, 29, 23, 24, 30, 31, 32 bestehende Einheit ist bei einem Ersatz der Schaufel vormontiert, wobei die Mutter 31 der Schraubverbindung fest angezogen ist. Diese Schraubverbindung dient lediglich zum Zusammenhalt der oben bezeichneten Einheit, jedoch nicht zur Herstellung einer Schraubverbindung zwischen dem Außenteil 13 bzw. der Schaufel 12 und dem Innenteil (Arm) 11, wie bei den herkömmlichen Baustoffmischern, bei denen die eigentliche Verbindung zwischen dem Arm und der Schaufel mittels einer Schraubverbindung hergestellt wird, die beim Austausch der Schaufel gelöst werden muss, und zwar mit einem speziellen Werkzeug.

Der Aufbau des Mischarms ist damit derart getroffen, dass man anstelle der Verwendung eines üblichen Schneidbrenners oder Trennschleifers in kürzester Zeit den Schutzdeckel 32 entfernt, die Mutter 31, welche die Einheit zusammenhält, löst und die verbrauchte Schaufel aus der Rastverbindungsvorrichtung 22 entfernen kann. Die neue Einheit kann dann ebenso schnell auf die Zapfen 18, 19 aufgesteckt werden, wobei die Federlaschen 25, 26 in die Rastöffnungen 20, 21 einrasten. Dabei kann der Abstand der Schaufelkante von der Innenwand des Behälters 1 durch über die Zapfen 18, 19 übergestülpte Distanzkörper 23b eingestellt werden.

## Patentansprüche

1. Baustoffmischer mit einem Behälter (1) mit mindestens einer angetriebenen Welle (5), an der Schaufeln (12) tragende Mischarme (6) in Abständen befestigt sind, wobei die Mischarme (6) ein mit der Welle (5) verbundenes Innenteil (11) sowie ein die Schaufeln (12) tragendes Außenteil (13) aufweisen, die miteinander werkzeugfrei verbindbar sind, **dadurch gekennzeichnet,**
**dass** die Mischarme eine Einrast- und/oder Schnappverbindung (22) aufweisen, so dass das Innenteil (11) mit dem Außenteil (13) durch die Einrast- und/oder Schnappverbindung (22) verbindbar ist.

2. Baustoffmischer nach Anspruch 1,
**dadurch gekennzeichnet,**
**dass** die an der Welle (5) befestigten Mischarme (6) lösbar mit der Welle verbindbar und senkrecht zur Welle angeordnet sind.

3. Baustoffmischer nach Anspruch 1 oder 2,
**dadurch gekennzeichnet,**
**dass** die Einrast- und/oder Schnappverbindung eine Rastverbindungsvorrichtung (22) mit mindestens einem mit Rastöffnungen (20, 21) versehenen Zapfen (18, 19) sowie mit den Rastöffnungen (20, 21) im Betriebszustand zusammenarbeitenden Federlaschen (25, 26) umfasst.

4. Baustoffmischer nach Anspruch 3,
**dadurch gekennzeichnet,**
**dass** die Zapfen (18, 19) gleichlaufend mit dem Mischarm (6) am Stirnende des Innenteils (11) im Abstand mindestens des Durchmessers von die Schaufel (12) tragenden Bolzen (27) angeordnet sind.

5. Baustoffmischer nach einem der Ansprüche 3 oder 4,
**gekennzeichnet durch**
gelochte und zu einem Hohlkörper zusammenbaubare Formteile (23, 24), von denen die eine mit Rastöffnungen (20, 21) der Zapfen (18, 19) zusammenarbeitende Federlasche (25, 26) aufweist und die vom die Schaufel (12) tragenden Bolzen (27) durchquert sind.

6. Baustoffmischer nach Anspruch 5,
**gekennzeichnet dadurch,**
**dass** die Formteile (23, 24) in Betriebszustand einen die Zapfen (18, 19) aufnehmenden Käfig bilden.

7. Baustoffmischer nach Anspruch 6,
**dadurch gekennzeichnet,**
**dass** der die Schaufeln (12) tragende Bolzen (27) rechtwinklig zur Achse verläuft und mit dem Käfig kraftschlüssig verbunden ist.

8. Baustoffmischer nach Anspruch 7,
**dadurch gekennzeichnet,**
**dass** das freie Ende des Bolzens (27) mit einem Spannkörper (31), z. B. Exzenter oder Mutter, versehen ist, der dazu geeignet ist, die Teile des Käfigs miteinander kraftschlüssig zu verbinden.

9. Baustoffmischer nach Anspruch 8,
**dadurch gekennzeichnet,**
**dass** der Spannkörper (31) mit einem Hohlkörper (30) werkstofffrei abdeckbar ist.

10. Baustoffmischer nach Anspruch 9,
**dadurch gekennzeichnet,**
**dass** der Hohlkörper (30) nach Art einer Dose mit Deckel (32) ausgebildet ist.

11. Schaufeltragender Mischarm für Baustoffmischer nach einem der Ansprüche 1 bis 10,
wobei der Mischarm (6) mit einer Welle (5) des Baustoffmischers an einem Innenteil (11) des Mischarms werkzeugfrei verbindbar ist und an einem Außenteil (13) des Mischarms die Schaufel getragen ist,
**dadurch gekennzeichnet,**
**dass** der Mischarm eine Einrast- und/oder Schnappverbindung (22) umfasst, so dass das Innenteil (11) sowie das Außenteil (13) miteinander durch die Einrast- und/oder Schnappverbindungen (22) betriebsgemäß verbindbar sind.

12. Verfahren zur Durchführung des Ersatzes von Schaufeln bei Baustoffmischern nach Anspruch 8,
wobei die kraftschlüssige Verbindung zwischen dem Spannkörper (31) und dem Bolzen (27) gelöst wird, danach das Außenteil (13) mit der verschlissenen Schaufel (12) entfernt wird und schließlich ein neues Außenteil (13) mit einer Schaufel (12) auf das Innenteil (11) aufgesteckt wird.

## Claims

1. Construction material mixer, comprising a container (1) having at least one driven shaft (5) to which blades (12) carrying mixing arms (6) are fastened at intervals, wherein the mixing arms (6) comprise an inner part (11), which is connected to the shaft (5), and an outer part (13), which carries the blades (12), which parts are connectable with each other without tools,
**characterized in that** the mixing arms comprise a latching and/or snap-action connection (22) so that the inner part (11) is connectable with the outer part (13) by means of the latching and/or snap-action connection (22).

2. Construction material mixer according to claim 1, **characterized in that** the mixing arms (6) which are fastened to the shaft (5) are detachably connectable with the shaft and are arranged perpendicularly to the shaft.

3. Construction material mixer according to claim 1 or 2, **characterized in that** the latching and/or snap-in connection comprises a latching connection device (22) having at least one trunnion (18, 19) provided with latching openings (20, 21) and spring shackles (25, 26) working together with the latching openings (20, 21) in the operational state.

4. Construction material mixer according to claim 3, **characterized in that** the trunnions (18, 19) are arranged at the front end of the inner part (11) parallel to the mixing arm (6) and at a distance of at least the diameter of bolts (27) carrying the blade (12).

5. Construction material mixer according to claim 3 or 4, **characterized by** formed components (23, 24) which are perforated and can be assembled to form a hollow body, one of which comprises spring shackles (25, 26) working together with latching openings (20, 21) of the trunnions (18, 19), and which are traversed by the bolt (27) carrying the blade (12).

6. Construction material mixer according to claim 5, **characterized in that** the formed components (23, 24) in the operational state form a cage receiving the trunnions (18, 19).

7. Construction material mixer according to claim 6, **characterized in that** the bolt (27) carrying the blades (12) runs perpendicularly to the axle and is connected with the cage in a friction-locked manner.

8. Construction material mixer according to claim 7, **characterized in that** the free end of the bolt (27) is provided with a clamping body (31), e.g. eccentric or nut, which is suitable to connect the parts of the cage in a friction-locked manner.

9. Construction material mixer according to claim 8, **characterized in that** the clamping body (31) can be covered with a hollow body (30) in a manner devoid of material.

10. Construction material mixer according to claim 9, **characterized in that** the hollow body (30) is embodied in the manner of a can with cover (32).

11. Mixing arm carrying blades, for a construction material mixer according to one of the claims 1 to 10, wherein the mixing arm (6) is connectable without tools to a shaft (5) of the construction material mixer at an inner part (11) of the mixing arm and is supported at an outer part (13) of the mixing arm the blade,
**characterized in that** the mixing arm comprises a latching and/or snap-action connection (22) so that the inner part (11) and the outer part (13) are operationally connectable with each other by means of the latching and/or snap-action connection (22).

12. Method for conducting the replacement of blades of construction material mixers according to claim 8, wherein the friction-locked connection between the clamping body (31) and the bolt (27) is released, thereafter the outer part (13) with the worn out blade (12) is removed and finally a new outer part (13) with a blade (12) is plugged on the inner part (11).

## Revendications

1. Mélangeur de matériaux de construction, comprenant une carcasse (1) ayant au moins un arbre entraîné (5) auquel sont fixées à intervalles des pales (12) portant des bras de mélange (6), dans lequel les bras de mélange (6) comprennent une partie intérieure (11), qui est reliée à l'arbre (5), et une partie extérieure (13), qui porte les pales (12), lesquelles parties peuvent être reliées entre elles sans outils, **caractérisé en ce que** les bras de mélange comprennent une connexion par verrouillage et/ou encliquetage (22) de sorte que la partie intérieure (11) peut être connectée à la partie extérieure (13) au moyen de la connexion par verrouillage et/ou encliquetage (22).

2. Mélangeur de matériaux de construction selon la revendication 1, **caractérisé en ce que** les bras de mélange (6) qui sont fixés à l'arbre (5) peuvent être reliés de manière détachable à l'arbre et sont disposés perpendiculairement à l'arbre.

3. Mélangeur de matériaux de construction selon la revendication 1 ou 2, **caractérisé en ce que** la connexion par verrouillage et/ou encliquetage comprend un dispositif de liaison par encliquetage (22) comportant au moins un tourillon (18, 19) pourvu d'ouvertures d'encliquetage (20, 21) et des manilles à ressort (25, 26) coopérant avec les ouvertures d'encliquetage (20, 21) à l'état opérationnel.

4. Mélangeur de matériaux de construction selon la revendication 3, **caractérisé en ce que** les tourillons (18, 19) sont disposés à l'extrémité avant de la partie intérieure (11) avec la même orientation que le bras de mélange (6) et à une distance d'au moins le diamètre des boulons (27) portant la pale (12).

5. Mélangeur de matériaux de construction selon la revendication 3 ou 4, **caractérisé par** des pièces moulées (23, 24) perforées et pouvant être assemblées pour former un corps creux, dont l'une comprend des manilles à ressort (25, 26) coopérant avec des ouvertures d'encliquetage (20, 21) des tourillons (18, 19), et qui sont traversées par le boulon (27) portant la pale (12).

6. Mélangeur de matériaux de construction selon la revendication 5, **caractérisé en ce que** les éléments formés (23, 24) forment à l'état opérationnel une cage recevant les tourillons (18, 19).

7. Mélangeur de matériaux de construction selon la revendication 6, **caractérisé en ce que** le boulon (27) portant les pales (12) s'étend perpendiculairement à l'axe et est relié à la cage par friction.

8. Mélangeur de matériaux de construction selon la revendication 7, **caractérisé en ce que** l'extrémité libre du boulon (27) est munie d'un corps de serrage (31), par exemple un excentrique ou un écrou, qui est adapté pour relier les parties de la cage par friction.

9. Mélangeur de matériaux de construction selon la revendication 8, **caractérisé en ce que** le corps de serrage (31) peut être recouvert d'un corps creux (30) de manière dépourvue de matériau.

10. Mélangeur de matériaux de construction selon la revendication 9, **caractérisé en ce que** le corps creux (30) est réalisé à la manière d'une boîte avec couvercle (32).

11. Bras de mélange portant des pales, pour un mélangeur de matériaux de construction selon l'une des revendications 1 à 10, dans lequel le bras de mélange (6) peut être relié sans outils à un arbre (5) du mélangeur de matériaux de construction au niveau d'une partie intérieure (11) du bras de mélange et la pale est supporté au niveau d'une partie extérieure (13) du bras de mélange,
**caractérisé en ce que** le bras de mélange comprend une connexion par verrouillage et/ou encliquetage (22) de sorte que la partie intérieure (11) et la partie extérieure (13) peuvent être connectées l'une à l'autre en opération au moyen de la connexion par verrouillage et/ou encliquetage (22).

12. Procédé pour effectuer le remplacement des pales de mélangeurs de matériaux de construction selon la revendication 8, dans lequel la liaison par friction entre le corps de serrage (31) et le boulon (27) est libérée, puis la partie extérieure (13) avec la pale usée (12) est retirée et enfin une nouvelle partie extérieure (13) avec une pale (12) est emboîtée sur la partie intérieure (11).
